# FASCICULE DE BREVET EUROPEEN

(11) **EP 0 172 086 B1**
(45) Date de publication et mention de la délivrance du brevet: **17.11.1988**
(21) Numéro de dépôt: 85401511.2
(22) Date de dépôt: 22.07.1985
(51) Int. Cl.: F24H 6/00

(54) **Appareil de chauffage d'un bâtiment ou local quelconque**
Heizungsgerät für ein Gebaüde oder irgendein Zimmer
Apparatus for heating a building or a room

(30) Priorité: 25.07.1984 FR 8411818
(43) Date de publication de la demande: 19.02.1986
(73) Titulaire: GAZ DE FRANCE, 75017 Paris (FR)
(72) Inventeur: Casier, Yves, F-95120 Ermont (FR); Cassagne, Philippe, F-75017 Paris (FR); Dore, Bernard Jean François, F-93200 Saint Denis (FR); Gicquel, Sylvain Jean Alexandre, F-93200 Saint Denis (FR)
(74) Mandataire: Durand, Yves Armand Louis

(56) Documents cités:
- DE-A- 2 347 175
- US-A- 2 529 977
- US-A- 2 573 364
- US-A- 3 033 192

## Description

La présente invention a essentiellement pour objet un appareil permettant le chauffage d'un bâtiment ou d'un local quelconque par soufflage d'air chaud dans ce bâtiment ou ce local, ainsi que la production d'eau chaude sanitaire.

On connaît d'après le document DE-A 2 347175 un préchauffeur d'air constitué par la réunion, suivant un ensemble à trois étages, d'un générateur d'eau chaude produite par un brûleur et formant l'étage inférieur, d'un système de production d'eau chaude constituant l'étage milieu, et d'un échangeur eau-air auquel est associé un ventilateur réalisant le soufflage d'air chaud et constituant l'étage supérieur de l'ensemble.

Toutefois, un tel appareil est sujet à des déperditions de calories et à des pertes de charge et ne permet pas de produire efficacement, avec une régulation qui lui soit propre, de l'air chaud et de l'eau chaude sanitaire, de sorte que l'efficacité et le rendement d'un tel appareil demeurent faibles et sa consommation d'énergie importante.

La présente invention a pour but de remédier à ces inconvénients en proposant un appareil de chauffage qui permet de réaliser des économies d'énergie substantielles, et assure une nette amélioration du confort par le fait que le chauffage par air chaud et la production d'eau chaude sanitaire peuvent être modulés en fonction des besoins et parfaitement contrôlés indépendamment l'un de l'autre, tout en étant réalisés dans un seul et même appareil.

A cet effet, l'invention a pour objet un appareil de chauffage d'un bâtiment ou d'un local quelconque et du type comprenant la réunion, suivant un ensemble à trois étages, d'un générateur d'eau chaude comportant un brûleur associé à un échangeur eau-produits de combustion et constituant l'étage inférieur, d'un système de production d'eau chaude sanitaire constituant l'étage milieu et d'un échangeur eau-air auquel est associé un ventilateur et constituant l'étage supérieur de l'ensemble, caractérisé par des conduites d'alimentation en eau chaude de l'échangeur eau-air et de retour vers l'échangeur eau-produits de combustion, ces deux conduites reliant l'échangeur eau-produits de combustion à l'échangeur eau-air, et étant elles-mêmes reliées par un circuit permettant le réchauffage de l'eau chaude sanitaire contenue dans un réservoir constituant l'étage milieu et qui est thermiquement isolé tout comme les étages inférieur et supérieur de l'ensemble, tandis que la conduite d'alimentation en eau chaude est munie d'une électrovanne située au niveau du raccordement de cette conduite avec le circuit de réchauffage pour permettre la communication de ladite conduite soit avec ledit circuit de réchauffage soit avec l'échangeur eau-air.

Dans un forme d'exécution préférée l'appareil de l'invention est encore caractérisé en ce que l'échangeur eau-air est associé à un ballon-tampon communiquant d'une part avec l'entrée de cet échangeur et, d'autre part, avec la conduite d'alimentation en eau chaude.

Mais d'autres caractéristiques et avantages de l'invention apparaîtront mieux dans la description détaillée qui suit et se réfère aux dessins annexés, donnés uniquement à titre d'exemple, et dans lesquels:
La figure 1 est une vue schématique en élévation et coupe verticale d'un appareil de chauffage conforme aux principes de l'invention, et
La figure 2 est une vue schématique en élévation et coupe verticale d'un autre mode de réalisation d'appareil de chauffage selon l'invention.
   Suivant l'exemple de réalisation montré sur la figure 1, un appareil de chauffage conforme à la présente invention réunit dans un seul et même appareil, et suivant une configuration en étages, un générateur d'eau chaude 1 formant l'étage inférieur de l'appareil, un réservoir d'eau chaude sanitaire 2 constituant l'étage milieu, et un générateur d'air chaud 3 constituant l'étage supérieur de l'appareil, ces trois étages étant isolés thermiquement comme on l'a montré en 4 et étant enfermés dans un caisson formant enveloppe 5.
Le générateur d'air chaud 3 est constitué par un ventileur 6 soufflant l'air repris en 7 dans le local au travers d'un échangeur à eau chaude 8 à forte inertie thermique et d'une contenance de 30 litres d'eau par exemple. L'air chauffé est soufflé dans le local par la sortie 9 sur la côté du caisson 5 par exemple.
Le générateur d'eau chaude 1 formant l'étage inférieur de l'appareil comprend essentiellement un brûleur 10 à air soufflé par exemple, ce brûleur étant solidaire de parois transversales 11 et étant dirigé de telle façon que les produits de combustion passent au travers d'un échangeur 12 eau-produits de combustion. L'échangeur 12 peut avoir par exemple une contenance de 30 litres d'eau.
Cet échangeur 12 est relié à l'échangeur 8 par

une conduite 14 d'alimentation en eau chaude ainsi que par une conduite de retour 15.

On a montré en 16 un circuit de réchauffage formant, suivant l'exemple de réalisation représenté, un serpentin qui communique en 17 avec la conduite d'alimentation 14 et en 18 avec la conduite de retour 15. Plus précisément, la conduite d'alimentation 14 est pourvue d'un circulateur 19 en amont d'une électrovanne 20 susceptible de permettre la communication de ladite conduite 14 soit avec le serpentin de réchauffage 16, soit avec l'échangeur eau-air soufflé 8.

On a montré en 21 un conduit d'arrivée d'eau froide dans le réservoir de stockage 2 dont la contenance peut être par exemple comprise entre 80 et 100 litres d'eau, et on a montré en 22 un conduit de départ de l'eau chaude sanitaire.

Un aquastat 23 dont la fonction sera expliquée

plus loin à propos du fonctionnement, est monté sur le réservoir 2. Un thermostat d'ambiance 24, situé de préférence dans le local le plus défavorisé thermiquement, commande en tout ou rien le brûleur 10. Un airstat 25 est monté au niveau de la sortie 9 de l'air chaud soufflé dans le local. Enfin, on a montré en 26 une canalisation d'évacuation des condensats résultant de la condensation pouvant se produire sur l'eau de retour de la boucle de chauffage constituée par la conduite 18, l'échangeur 12, la conduite 14 et l'échangeur eau-air 8, dans le cas où ce dernier présente une surface d'échange suffisante.

La variante d'appareil représentée sur la figure 2 diffère seulement de la réalisation visible sur la figure 1, par le fait qu'au niveau du générateur d'air chaud 3, on prévoit un ballon-tampon 27 communiquant par un conduit 28 avec l'entrée 8a de l'échangeur 8, et avec la conduite 14 d'alimentation en eau chaude. Pour désigner les éléments communs avec ceux de la figure 1, on a bien entendu utilisé les mêmes repères. La réalisation de la figure 2 peut être envisagée dans le cas où la capacité de l'échangeur 8, visible sur la figure 1, est trop importante pour une batterie dont la surface de chauffe est d'environ 8,1 m². Dès lors, et conformément à la figure 2, on utilisera un échangeur ou une batterie 8 de 10 litres de contenance, et un ballon-tampon tel que 27 pouvant contenir 20 litres d'eau.

Enfin, on notera que, tant en ce qui concerne la réalisation visible sur la figure 1 que celle visible sur la figure 2, on peut prévoir un aquastat de sécurité 29 monté sur la conduite 14 immédiatement en aval de l'échangeur 12 eau-produits de combustion dont la contenance est par exemple de 20 litres dans les deux cas.

On décrira maintenant le fonctionnement et-les avantages de l'appareil selon l'invention en se reportant à l'appareil de base visible sur la figure 1.

Comme cela est connu en soi, le brûleur 10, qui est d'une conception classique, fonctionne en tout ou rien et est commandé par le thermostat d'ambiance 24.

On décrira tout d'abord comment s'effectue le réchauffage de l'eau chaude stockée dans le réservoir 2, ce réchauffage étant prioritaire par rapport au réchauffage de l'air soufflé au travers de l'échangeur 8.

L'aquastat 23 maintient la température dans le réservoir 2 entre environ 55°C et 65°C. Lorsque la température de stockage atteint 55°C, l'aquastat commande la mise en route du brûleur 10 et du circulateur 19, ainsi que le passage du courant dans la bobine de l'électrovanne 20, ce qui a pour effet de faire dévier l'eau chauffée par l'échangeur 12 uniquement vers la conduite 16 plongée dans le réservoir 2. Lorsque la température de l'eau dans le réservoir atteint 65°C, le réchaud fage est alors interrompu.

Comme on l'a dit précédemment, il y a priorité sur l'eau chaude sanitaire, de sorte qu'il ne peut y avoir chauffage de l'air que si la température de l'eau stockée est supérieure à 55°C. Dans ce cas, l'électrovanne 20 assure l'alimentation en eau chauffée par l'échangeur 12, uniquement vers l'échangeur eau-air 8.

La régulation du chauffage s'effectue par le thermostat 24 qui commande en tout ou rien le brûleur, et par l'airstat 25 situé au départ 9 de l'air chaud.

Plus précisément, si la température de la pièce thermostatée est insuffisante, le thermostat 24 met en route le brûleur. Lorsque cette température est suffisante, le thermostat 24 arrête le brûleur, mais le circulateur 19 et le ventilateur 6 continuent de fonctionner, de sorte que la boucle d'eau chaude, présentant une inertie élevée, se refroidit très lentement en assurant une température de soufflage décroissante. L'airstat 25 n'intervient pour arrêter le ventilateur 6 que si la température de soufflage atteint un seuil inférieur et critique, par exemple voisin de 25°C.

Mais on insistera ici sur le fait que grâce à la présente invention, on évitera les inconvénients que l'on trouve sur les générateurs à air chaud classiques et qui sont régulés en tout ou rien sur le débit d'air soufflé.

En effet, grâce à la présente invention, on n'effectue une régulation en tout ou rien que sur le brûleur, et cette régulation se traduit par une action modulante sur la température de sortie 9 de l'air chaud soufflé en raison de l'inertie de l'ordre de 50 litres de la boucle d'eau chaude. En d'autres termes, la température de l'air soufflé est modulée en fonction des besoins, le débit de l'air soufflé restant constant et ne s'annulant que dans le cas où la température de soufflage atteint un seuil critique.

On comprend donc que la température de l'air soufflé oscillera autour d'une valeur moyenne d'autant plus faible que les besoins du local à chauffer sont faibles.

Par opposition aux régulations classiques en tout ou rien sur le débit d'air soufflé, le chauffage à température modulée selon les principes de la présente invention, procure une amélioration très nette du confort ainsi qu'une meilleure récupération des apports solaires et internes, et une économie d'énergie substantielle. Enfin, on notera que l'appareil de chauffage selon l'invention peut avantageusement être associé à des conceptions solaires passives, telles que par exemple des serres ventilées.

## Revendications

1. Appareil de chauffage d'un bâtiment ou d'un local quelconque et du type comprenant la réunion, suivant un ensemble à trois étages, d'un générateur d'eau chaude (1) comportant un brûleur (10) associé à un échangeur (12) eau-produits de combustion et constituant l'étage inférieur, d'un système de production d'eau chaude sanitaire (2, 16) constituant l'étage milieu et d'un échangeur eau-air (8) auquel est associé un ventilateur (6) et constituant l'étage supérieur de l'ensemble, caractérisé par des conduites d'alimentation en eau chaude (14) de l'échangeur eau-air (8) et de retour (15) vers l'échangeur eau-produits de combustion (12), ces deux conduites reliant l'échangeur eau-produits de combustion (12) à l'échangeur eau-Air (8), et étant elles-mêmes reliées par un circuit (16) permettant le réchauffage de l'eau chaude sanitaire contenue dans un réservoir (2) constituant l'étage milieu et qui est thermiquement isolé tout comme les étages inférieur et supérieur de l'ensemble, tandis que la conduite d'alimentation en eau chaude (14) est munie d'une électrovanne (20) située au niveau du raccordement de cette conduite avec le circuit de réchauffage (16) pour permettre la communication de ladite conduite soit avec ledit circuit de réchauffage soit avec l'échangeur eau-air (8).

2. Appareil selon la revendication 1, caractérisé en ce que l'échangeur eau-air (8) est associé à un ballon-tampon (27) communiquant d'une part avec l'entrée (8a) de cet échangeur et, d'autre part, avec la conduite (14) d'alimentation en eau chaude.

## Claims

1. Apparatus for heating a building or any room and of the type comprising the combination in an assembly with three stages, of a hot-water generator (1) comprising a burner (10) associated to a water-combustion product exchanger (12) and forming the lower stage, of a hot-water production system (2, 16) forming the middle stage and of a water-air exchanger (8) to which a fan (6) is associated and forming the upper stage of the assembly, characterized by a hot-water feed line (14) of the water-air exchanger (8) and by a return line (15) towards the water-combustion product exchanger (12), both lines connecting the water-combustion products exchanger (12) to the water-air exchanger (8) and being themwselves connected by a circuit (16) permitting the reheating of the sanitary hot water contained in a tank (2) forming the middle stage and which is heat- insulated as well as the lower and upper stages of the assembly, whereas the hot-water feed line (14) is provided with an electrovalve (20) located at the connection between this line and the heating circuit (16) to permit the communication of the said line either with the said heating circuit or with the water-air exchanger (8).

2. Apparatus according to claim 1, characterized in that the water-air exchanger (8) is associated with a buffer reservoir (27) communicating, on the one hand, with the inlet (8a) of this exchanger and, on the other hand, with the hot-wa- terfeed line (14).

## Patentansprüche

1. Heizungsgerät für ein Gebäude oder irgendein Zimmer der Gattung, die die Vereinigung, gemäss einer dreistufigen Einheit, eines Warmwassergenerators (1), der einen mit einem Wasser-Verbrennungsproduktetauscher (12) verbundenen Brenner (10) aufweist und der die untere Stufe bildet, eines Systems (2,16) zur Erzeugung von Warmwasser, das die mittlere Stufe bildet, und eines Wasser-Lufttauschers (8), der mit einem Gebläse (6) verbunden ist und der die untere Stufe der Einheit bildet, aufweist, gekennzeichnet durch eine Warmwasserzuleitung (14) des Wasser-Lufttauschers (8) und durch eine Rückleitung (15) zum Wasser-Verbrennungsproduktetauscher (12), wobei beide Leitungen den Wasser-Verbrennungsproduktetauscher (12) mit dem Wasser-Lufttauscher (8) verbinden und wobei beide Leitungen miteinander durch einen Kreis (16) verbunden sind, der die Heizung des in einem die mittlere Stufe bildenden Behälter (2) liegenden Warmwasser ermöglicht, welcher Behälter wie die untere und die obere Stufe der Einheit wärmeisoliert ist, während die Warmwasserzuleitung (14) ein sich am Anschluss dieser Leitung mit dem Heizungskreis (16) befindendes Elektroventil (20) aufweist, um die Verbindung dieser Leitung entweder mit dem besagten Heizungskreis oder mit dem Wasser-Lufttauscher (8) zu ermöglichen.

2. Gerät nach Anspruch 1, dadurch gekennzeichnet, dass der Wasser-Lufttauscher (8) mit einem Pufferbehälter (27) verbunden ist, der einerseits mit der Zufuhr (8a) dieses Tauschers und andererseits mit der Warmwasserzuleitung (14) in Verbindung steht.
